# EUROPÄISCHE PATENTSCHRIFT

(11) **EP 3 243 996 B1**
(45) Veröffentlichungstag und Bekanntmachung des Hinweises auf die Patenterteilung: **29.06.2022**
(21) Anmeldenummer: 17165884.2
(22) Anmeldetag: 11.04.2017
(51) Int. Cl.: E06B 3/70, B27M 3/00

(54) **PLATTENFÖRMIGES HOLZSYSTEM UND VERFAHREN ZUR HERSTELLUNG EINES PLATTENFÖRMIGEN HOLZSYSTEMS**
PLATE-SHAPED WOOD SYSTEM AND METHOD FOR MANUFACTURING A PLATE-SHAPED WOOD SYSTEM
SYSTÈME EN BOIS EN FORME DE PLAQUES ET PROCÉDÉ DE FABRICATION D'UN SYSTÈME EN BOIS EN FORME DE PLAQUE

(30) Priorität: 09.05.2016 EP 16168807
(43) Veröffentlichungstag der Anmeldung: 15.11.2017
(73) Patentinhaber: Lindauer AG, 6422 Steinen (CH)
(72) Erfinder: LINDAUER, Roger, 6422 Steinen (CH)
(74) Vertreter: Rutz & Partner

(56) Entgegenhaltungen:
- CH-B1- 700 181
- DE-U1- 8 704 341
- FR-A1- 2 209 885
- FR-A1- 2 590 331
- NL-A- 8 204 296

## Beschreibung

Die Erfindung betrifft ein mehrteiliges und plattenförmiges Holzsystem sowie ein Verfahren zur Herstellung dieses Holzsystems.

Türen bestehen oft aus zahlreichen Elementen, die miteinander verbunden werden und ein System bilden. Aus der US6112496A ist ein Türsystem bekannt, welches aus Holzelementen und Metallelementen, die durch Verbindungselemente miteinander verbunden werden. Oft werden Holzelemente auch mittels Klebstoffen miteinander verbunden, was aus ökologischen Gründen unerwünscht ist.

Plattenförmige Holzelemente werden zudem oft für Möbel verwendet, insbesondere für Tischplatten, Türen, Abdeckungen, Raumtrennelemente oder Schrankfronten. Auch für solche Anwendungen sind klebstofffrei verbundene Holzelemente aus ökologischen und gesundheitlichen Gründen wünschenswert.

Aus [1], DE102011122697A1, ist eine Vollholz-Zapfenverbindung für Möbelteile bekannt. Ein an einem ersten Holzteil angeordneter Zapfen kann in eine korrespondierende Ausnehmung in einem zweiten Holzteil eingeführt und arretiert werden. Nachteilig hierbei sind die schwierig zu fertigenden Geometrien für Zapfen und Ausnehmung, sowie die, aufgrund von Ausdehnung und Schwund von Holz, von Umgebungstemperatur und Luftfeuchtigkeit abhängende Verbindungskraft.

Aus [2], WO200828925A1, ist ein Verfahren zur Herstellung von plattenförmigen Bauelementen, insbesondere aus Holz, bekannt. Zumindest drei Lagen von Brettern werden klebstofffrei durch Dübel miteinander verbunden. Nachteilig hierbei ist, dass auf die Bretter beim Eintreiben der Dübel ein hoher Druck ausgeübt werden muss, was mit hohen Fertigungskosten und komplizierten Prozessparametern verbunden ist.

Aus [3], CH698988B1, sind Bodenplatten bekannt, die ohne Klebstoff zusammengefügt werden. Bodenplatten dieser Art werden hingegen durch den Boden gestützt und benötigen daher keine Eigenstabilität. Durch geeignete Verlegung der Bodenplatten können auch Temperaturdehnungen kompensiert werden.

Aus [4], DE8704341U1, ist eine Türkonstruktion aus Massivholz bekannt, bei der das Türblatt aus mehreren blockverleimten Planken aufgebaut ist, die durch Nut- und Federverbindungen miteinander verbunden sind. Zudem ist in beiden Stirnseiten des Türblattes je eine Ausfräsung vorgesehen, in die eine Hirnholzleiste bündig eingesetzt und durch Verleimung oder Verschraubung fixiert wird. Diese Lösung ist oft nicht realisierbar, da Türen stirnseitig regelmässig einen Falz und/oder eine in einer Nut sitzende Dichtung aufweisen. Für eine stirnseitige Ausfräsung und das Einsetzen einer Leiste steht daher kein Raum zur Verfügung.

Aus [5], EP2851497A1, ist zudem bekannt, dass bei Schiebetüren oft Ausnehmungen in die Stirnseiten eingefügt werden, die der Aufnahme eines Beschlags dienen, der mit einem in einer Laufschiene geführten Laufwerk verbindbar ist. Der Raum an den Stirnseiten des Türblatts einer Drehtür oder einer Schiebetür ist daher oft für andere Zwecke reserviert. Zudem erlauben stirnseitig vorgesehene Leisten nur eine periphere Stabilisierung des Türblatts.

[6], CH700181B1, offenbart ein flächiges Holzelement mit einer Mehrzahl von entlang einer Längsrichtung parallel verlaufenden Längsleisten aus Massivholz, die an ihren langen Schmalseiten derart mechanisch miteinander verbunden sind, dass sie zueinander Spiel aufweisen. Quer zur Längsrichtung der Längsleisten ist eine Querleiste vorgesehen, die mit jeder zweiten Längsleiste in einem Hauptleimbereich fest verleimt ist. Zur Aufnahme von Querleisten werden in die Rückseite des Türblatts quer zur Längsrichtung verlaufende Vertiefungen oder Ausnehmungen eingefräst, in die je eine Querleiste eingesetzt wird. Diese Querleisten sind an der Rückseite des Holzelements somit sichtbar, weshalb ein unerwünschter ästhetischer Eindruck resultiert. Zudem ist der Einsatz von Leim unerwünscht. Die Einfräsungen sind zudem nach aussen geöffnet, weshalb eine Schwächung vorhanden ist und wozu und Feuchtigkeit eindringen können.

Die FR2209885A1 offenbart eine Tür mit parallel zueinander ausgerichteten Holzlatten, die mit Öffnungen versehen sind, in die Scharnierstäbe eingesetzt sind, die mit einzelnen der Holzlatten vernietet sind.

FR2590331A1 offenbart eine Türplatte mit parallel zueinander ausgerichteten Holzlatten, die mit Öffnungen versehen sind, in die Montageschlüssel eingesetzt sind, die beidseits Endstücke mit Ankerelementen aufweisen, die in den randseitigen Holzlatten verankert sind.

NL8204296A offenbart eine Türplatte mit parallel zueinander ausgerichteten Holzlatten, die mit Öffnungen versehen sind, in die ein Querteil eingesetzt ist. Dies erlaubt die schnelle Montage der Türplatte, da die Holzlatten bei der Montage sequenziell auf das Querteil aufgesetzt werden können. Die einzelnen Holzlatten sind auf einer Seite mit einer Nut und auf der anderen Seite mit einer Feder versehen, die paarweise ineinander eingreifen und sich im Falle von Temperaturdehnungen gegeneinander verschieben können.

Der vorliegenden Erfindung liegt daher die Aufgabe zugrunde, ein verbessertes plattenförmiges Holzsystem sowie ein verbessertes Verfahren zur Herstellung eines solchen Holzsystems zu schaffen. Insbesondere ist ein plattenförmiges Holzsystem zu schaffen, welches nicht mit den oben beschriebenen Mängeln behaftet ist.

Das Verfahren soll es erlauben, Holzplatten aus Massivholz in unterschiedlichen Stärken zu einem erfindungsgemässen Holzsystem zusammenzufügen.

Dabei sollen hochwertige, ökologisch nachhaltige Zimmertüren oder Schrank-, Möbel- und Küchenfronten vorteilhaft herstellbar sein, die vorzugsweise keine Klebstoffe enthalten.

Das verarbeitete Holz soll arbeiten, d.h. schwinden, quellen sowie sich verziehen dürfen, ohne dass sich dies negativ auf das Holzsystem auswirkt.

Das Holzsystem soll vorteilhaft gestaltbar sein und mit einem modernen oder klassischen, schlichten oder auch künstlerisch anspruchsvollen Erscheinungsbild gefertigt werden können. Dabei soll vermieden werden, dass Teile des Holzsystems unvorteilhaft in Erscheinung treten und das Erscheinungsbild des Holzsystems ästhetisch beeinträchtigen.

Das plattenförmige Holzsystem soll universell einsetzbar sein und z.B. als Tür oder Türblatt, insbesondere Haustür, Zimmertür, und Möbeltür, z.B. Schranktür oder Schafttür, einsetzbar sein und entsprechende Kraft- und/oder Druckbelastungen funktionserhaltend ausgleichen können.

Das Türblatt soll peripher mit Verbindungselementen, Verschlusselementen oder Beschlägen, sowie mit Falzen, Nuten und Dichtungen und dergleichen versehen werden können, sodass das Holzsystem uneingeschränkt in konventionellen Systemen und Vorrichtungen einsetzbar ist.

Das plattenförmige Holzsystem soll vorzugsweise ohne die Verwendung von Klebstoff mit geringem Aufwand zusammengebaut werden können.

Das zusammengebaute Holzsystem soll eine hohe Eigenstabilität und eine lange Lebensdauer aufweisen.

Ferner soll das plattenförmige Holzsystem Temperatur- und Feuchtigkeitsschwankungen, die im Bereich eines Hauses üblicherweise auftreten, funktionserhaltend aufnehmen können. Spannungen innerhalb des Holzsystems und Änderungen der Abmessungen, die Störungen verursachen können, sollen vermieden werden.

Das Holzsystem und dessen Elemente sollen zudem kostengünstig und rationell, vorzugsweise teilweise oder vollständig automatisch gefertigt und zusammengebaut werden können.

Diese Aufgabe wird mit einem plattenförmigen Holzsystem sowie mit einem Verfahren gelöst, welche die in Anspruch 1 bzw. 11 angegebenen Merkmale aufweisen. Vorteilhafte Ausgestaltungen der Erfindung sind in weiteren Ansprüchen angegeben.

Das plattenförmige Holzsystem umfasst auf einander gegenüberliegenden Längsseiten ein erstes bzw. zweites Seitenelement in der Ausgestaltung länglicher Vollholzelemente, die parallel zueinander ausgerichtet sind und zwischen denen ein Mittelelement mit mehreren Mittelleisten in der Ausgestaltung länglicher Vollholzelemente vorgesehen sind, und zumindest eine Querstrebe, die zumindest annähernd senkrecht zu den beiden Seitenelementen und zum Mittelelement ausgerichtet ist.

Erfindungsgemäss sind die Mittelleisten und gegebenenfalls das erste Seitenelement und/oder das zweite Seitenelement mit Öffnungen versehen, die wenigstens einen in sich geschlossenen Aufnahmekanal bilden, in den die zumindest eine Querstrebe eingesetzt ist, die durch wenigstens ein erstes Haltemittel mit dem ersten Seitenelement und durch wenigstens ein zweites Haltemittel mit dem zweiten Seitenelement verbunden ist.

Die in den Aufnahmekanal eingesetzte Querstrebe ist daher vollständig in das Holzsystem integriert und tritt weder ästhetisch, noch funktional störend in Erscheinung. Die Querstrebe ist von aussen nicht sichtbar und ist vorzugsweise auch nicht in der Peripherie des Holzsystems angeordnet, weshalb an allen Rändern des Holzsystems, z.B. eines Türblatts, Ausnehmungen, Falze und Nuten vorgesehen sowie Beschläge und Dichtungen eingesetzt werden können. Das plattenförmige Holzsystem kann somit wie eine einheitliche Holzplatte bearbeitet und eingesetzt werden. Das Holzsystem kann z.B. als Türblatt einer Schiebetür verwendet und stirnseitig mit Ausnehmungen versehen werden, in die Beschlagsvorrichtungen einsetzbar sind, die mit Laufwerken verbindbar sind, die in einer an der Decke montierten Laufschiene oder in einer am Boden montierten Führungsschiene verschiebbar gelagert sind.

Die Haltemittel können tief in die Seitenelemente eingesenkt und mit Abdeckmitteln, wie Holzzapfen, verschlossen werden, sodass sie nicht im Randbereich des Holzsystems liegen.

Die Elemente des Türsystems werden mechanisch miteinander verbunden, weshalb auf den Einsatz von Leim gänzlich verzichtet werden kann. Durch die vorteilhafte mechanische Verbindung und die Integration einer oder mehrerer Querstreben in das Holzsystem wird dieses zudem nicht nur peripher, sondern gänzlich stabilisiert, weshalb unvorteilhafte Dimensionsänderungen des Holzsystems vermieden werden können. Das Holzsystem mit den integrierten Querstreben verfügt zudem über eine hohe Eigenstabilität. Die Frontseite und die Rückseite des Holzsystems sind glatt und weisen keine Schwächungen auf, weshalb auch das Eindringen von Schmutz und Feuchtigkeit verhindert wird.

Erfindungsgemäss ist zwischen dem Mittelelement und dem zweiten Seitenelement eine Dilatationsfuge angeordnet, die der Aufnahme von Dehnungen des Mittelelements und der Seitenelemente dient. Die Dilatationsfuge nimmt im Holzsystem auftretende natürliche Materialdehnungen auf, die durch Änderungen der Temperatur und/oder der Luftfeuchtigkeit auftreten. Da das erste und das zweite Seitenelement durch die Querstrebe fest miteinander verbunden sind, können die beidseitig an die Dilatationsfuge angrenzenden Holzelemente in diese hinein verschoben und Spannungen im Material vermieden werden. Die äusseren Abmessungen des plattenförmigen Holzsystems bleiben somit auch bei Temperatur- und/oder Luftfeuchtigkeitsschwankungen zumindest annähernd konstant, so dass keine störenden Effekte, wie ein Klemmen einer Holztür nach einer Temperaturschwankung, auftreten können. Die Dilatationsfuge umfasst formschlüssig einander eingreifende Formteile, wie einen vorzugsweise spielfrei in einer Dilatationsnut gehaltenen Dilatationskamm, welcher sich innerhalb der Dilatationsnut verschieben kann und diese trotzdem dicht abschliesst. Die Dilatationsfuge, welche die Öffnung zwischen dem Seitenelement und der angrenzenden Mittelleiste dicht abschliesst, ist daher kaum sichtbar und erlaubt es trotzdem, Dehnungen des Holzsystems aufzunehmen.

Das Mittelelement umfasst eine beliebige Anzahl von Mittelleisten, die als längliche Vollholzelemente ausgebildet und fest oder lösbar miteinander verbunden sind. Das Mittelelement ist zumindest annähernd parallel zum ersten und/oder zweiten Seitenelement ausgerichtet. Durch die Fertigung aus mehreren Mittelleisten ist die maximale Breite des Mittelelements nicht durch den Durchmesser des Ursprungsholzes begrenzt, sondern beliebig erweiterbar. Auch bei grösseren Dimensionen kann anhand der Querstreben sichergestellt werden, dass das Holzsystem in einer Ebene ausgerichtet ist und sich nicht verformt.

In einer weiteren bevorzugten Ausgestaltung sind zumindest zwei zumindest annähernd senkrecht zu den beiden Seitenelementen ausgerichtete Querstreben vorgesehen, welche durch wenigstens ein erstes Haltemittel mit dem ersten und durch wenigstens ein zweites Halteelement mit dem zweiten Seitenelement verbunden sind. Vorzugsweise sind eine erste Querstrebe auf der oberen und eine zweite Querstrebe auf der unteren Hälfte des plattenförmigen Holzsystems angeordnet. Durch diese Anordnung werden Querverwindungen reduziert.

Die Aufnahmebohrung oder die Aufnahmenut können z.B. durch Bohren oder Fräsen in die Holzelemente eingearbeitet werden. Der Begriff Aufnahmebohrung ist daher nicht auf Bohren beschränkt, sondern betrifft eine Längsöffnung bzw. einen Teilkanal mit einem Querschnitt, welche dem Querschnitt der Querstrebe entspricht. Dieser Querschnitt ist vorzugsweise zumindest annähernd rechteckförmig oder gerundet. Die Längsöffnung bzw. der Teilkanal ist innerhalb des Holzsystems angeschlossen und von der Frontseite und Rückseite des Holzsystems, z.B. eines Türblatts, weder zugänglich noch sichtbar und ist lediglich beidseitig gegen die benachbarten Mittelleisten oder gegen eine Mittelleiste und ein Seitenelement geöffnet, sodass die Querstrebe hindurch geführt werden kann.

Wenn das plattenförmige Holzsystem mehr als eine Querstrebe aufweist ist eine entsprechende Anzahl von Aufnahmekanälen vorgesehen. Im ersten und/oder im zweiten Seitenelement sind die der Aufnahme der Querstrebe dienenden Aufnahmebohrungen des Aufnahmekanals vorzugsweise nicht durchgängig ausgeführt, so dass die Querstrebe nur von einer Seite eingeführt werden kann und von der anderen Seite nicht sichtbar ist. Bei dieser bevorzugten Ausgestaltungsform ist die Querstrebe somit gänzlich im Inneren des plattenförmigen Holzsystems angeordnet, wodurch die Aussenansicht des plattenförmigen Holzsystems frei gestaltbar bleibt.

Vorzugsweise weist der Aufnahmekanal bzw. weisen die entsprechenden Ausnehmungen, Bohrungen, oder Ausfräsungen in den Holzelementen einen Querschnitt auf, der zumindest annähernd dem Querschnitt der Querstrebe entspricht, so dass die Querstrebe zumindest annähernd formschlüssig und vorzugsweise spielfrei im Aufnahmekanal gelagert werden kann, jedoch ohne Materialdehnungen zu behindern. Da die Holzstruktur derart vorgesehen ist, dass sich die Holzelemente entlang ihrer Längsachse dehnen können, ist die Querstrebe im Aufnahmekanal unten und oben vorzugsweise mit Spiel gehalten. Senkrecht zur Tür bzw. zum Holzsystem ist die Querstrebe im Aufnahmekanal vorzugsweise jedoch spielfrei gehalten. Die Holzelemente bleiben daher immer parallel zueinander ausgerichtet gehalten, können sich aber in Längsrichtung dehnen.

In einer weiteren bevorzugten Ausgestaltung weist der Aufnahmekanal, in dem die Querstrebe gelagert wird, zumindest einen entlang dem Aufnahmekanal laufenden Nutvorsprung auf, der so ausgestaltet ist, dass die im Aufnahmekanal geführte Querstrebe geführt und zumindest teilweise formschlüssig gehalten ist.

In einer weiteren vorzugsweisen Ausgestaltung sind die Haltemittel als Holzdübel und/oder Schrauben, vorzugsweise Holzschrauben, ausgeführt. Die Haltemittel werden vorzugsweise senkrecht zur Hauptausdehnungsebene des plattenförmigen Holzsystems oder parallel zur Längsachse der Querstrebe eingesetzt. In einer besonders bevorzugten Ausgestaltung werden von aussen sichtbare Bohrlöcher, durch welche die Haltemittel eingesetzt werden, nach dem Einsetzen der Haltemittel mit einer Holzabdeckung, vorzugsweise einem Holzdübel, verschlossen, so dass in der Aussenansicht eine durchgängige Holzoptik des plattenförmigen Holzsystems bestehen bleibt.

Das ein- oder mehrteilige Mittelelement füllt den durch das erste und das zweite Seitenelement begrenzten Raum zumindest annähernd vollständig aus. Hierdurch wird der optische Eindruck einer durchgängigen Holzplatte erweckt.

Erfindungsgemäss sind das erste Seitenelement und das ein- oder mehrteilige Mittelelement, gegebenenfalls die Mittelleisten des Mittelelements, Klickverbindungen oder durch Ankerverbindungen miteinander verbunden. Die Verbindung ist erfindungsgemäss so ausgeführt, dass die einzelnen Elemente formschlüssig und weitgehend mechanisch stabil miteinander verbunden sind.

Besonders bevorzugt umfassen die Ankerverbindungen eine sich vorzugsweise stetig verjüngende Ankernut, die entlang einer ersten Seitenfläche des ersten Seitenelements, des Mittelelements oder der Mittelleisten verläuft, und einen dazu korrespondierenden und sich vorzugsweise stetig verjüngenden Ankerkamm, der entlang des Mittelelements, gegebenenfalls der Mittelleisten, oder einer ersten Seitenfläche des ersten Seitenelements verläuft.

Die der Dilatationsfuge zugewandten Seiten des Mittelelements und des zweiten Seitenelements umfassen vorzugsweise eine Dilatationsnut und einen in der Dilatationsnut verschiebbar und vorzugsweise spielfrei gehaltenen Dilatationskamm. Besonders bevorzugt sind die Abmessungen von Dilatationskamm und Dilatationsnut so aufeinander abgestimmt, dass die Dilatationsfuge selbst bei maximaler Ausdehnung und Schwund des plattenförmigen Holzsystems einerseits optisch verschlossen bleibt und andererseits auch keine Blockade auftritt. Die Dilatationsnut weist vorzugsweise eine zum Dilatationskamm komplementäre Geometrie auf, so dass der Dilatationskamm praktisch spielfrei in der Dilatationsnut verschiebbar ist und diese trotzdem weitgehend dicht abschliesst.

Besonders bevorzugt sind das plattenförmige Holzsystem sowie sämtliche Holz-basierten Elemente davon klebstofffrei ausgeführt. Wenn das plattenförmige Holzsystem seine Lebensdauer erreicht hat, kann es somit anderweitig verwertet oder einfach verbrannt werden, was ökologisch sinnvoll ist. Zudem werden während der Lebensdauer keine schwerflüchtigen Lösungsmittel, welche oftmals in Klebstoffen enthalten sind, vom plattenförmigen Holzsystem abgegeben.

In einer besonders bevorzugten Ausgestaltung sind das erste Seitenelement und/oder das zweite Seitenelement und/oder das Mittelelement, gegebenenfalls die Mittelleisten, und/oder die Querstrebe so aus einem Stück Vollholz gefertigt, dass die Holzwuchsrichtung zumindest annähernd parallel zur Längsachse des jeweiligen Elements verläuft. Schwund und Ausdehnung von Holz aufgrund von Temperatur- und Feuchtigkeitsschwankungen betreffen in erster Linie die Richtungen senkrecht zur Holzwuchsrichtung. Schwund und Ausdehnung werden im erfindungsgemässen plattenförmigen Holzsystem somit durch die Dilatationsfuge aufgenommen werden, während in Längsrichtung der Holzelemente keine störenden Materialdehnungen auftreten.

In einer weiteren bevorzugten Ausgestaltung ist am Mittelelement, gegebenenfalls an der zum ersten oder zweiten Seitenelement benachbarten Mittelleiste, ein Haltezapfen angeordnet, welcher zumindest annähernd formschlüssig in eine dafür vorgesehene Halteöffnung am ersten oder zweiten Seitenelement eingreift und darin gelagert ist. Durch den Haltezapfen und die Halteöffnung werden das zweite Seitenelement und das Mittelelement, gegebenenfalls die Mittelleisten, und das damit verbundene erste Seitenelement zusätzlich gegeneinander stabilisiert und geführt. Selbst bei über das Normalmass hinausgehender Ausdehnung oder Schwund bleiben die beiden Einheiten gegeneinander geführt. Der Haltezapfen und die Halteöffnung sind auch gegeneinander austauschbar.

Vorzugsweise ist das plattenförmige Holzsystem als Tür, insbesondere aus Haustür, Zimmertür, Möbeltür, z.B. Schranktür oder Schafttür, ausgestaltet. Aufgrund der hohen Eigenstabilität des plattenförmigen Holzsystems können Türen mit hoher Stabilität gefertigt werden, die hohen Beanspruchungen standhalten.

Erfindungsgemässe plattenförmige Holzsysteme können durch das erfindungsgemässe Verfahren vorteilhaft hergestellt werden. Das Verfahren umfasst die folgenden Schritte:
a) Ein erstes Seitenelement, ein aus wenigstens einer Mittelleiste bestehendes Mittelelement, ein zweites Seitenelement und zumindest eine Querstrebe werden als Vollholzelemente gefertigt und mit Verbindungselementen versehen, die der formschlüssigen Verbindung, insbesondere einer Klickverbindung oder einer Ankerverbindung dienen.
b) Zumindest ein Aufnahmekanal oder eine Aufnahmebohrung, die der Aufnahme der zumindest einen Querstrebe dient, wird in die Mittelleiste und zumindest teilweise in das erste und das zweite Seitenelement eingefügt.
c) Das erste Seitenelement und das Mittelelement, gegebenenfalls die Mittelleisten, werden durch Klickverbindungen oder Ankerverbindungen miteinander verbunden, gegebenenfalls miteinander verpresst;
d) Die zumindest eine Querstrebe wird in den Aufnahmekanal, in die Aufnahmebohrung oder in die Aufnahmenut, eingeführt.
e) Das zweite Seitenelement wird gegen das Mittelelement verschoben und ein Dilatationskamm und eine Dilatationsnut, die am ersten oder zweiten Seitenelement und am Mittelelement als Verbindungselemente vorgesehen sind, werden im Bereich einer Dilatationsfuge ineinander verschoben.
f) Abschliessend werden das erste Seitenelement und das zweite Seitenelement mit ersten und zweiten Haltemitteln mit der zumindest einen Querstrebe verbunden.

In einer besonders bevorzugten Ausgestaltung des Verfahrens wird zumindest ein Verfahrensschritt durch eine Computer-gesteuerte Maschine oder einen Roboter ausgeführt.

Vorzugsweise werden zumindest die Elemente für die Ankerverbindung und/oder die Klickverbindung und/oder die Dilatationsfuge auf einer computergesteuerten Fräsmaschine oder einer computergesteuerten Hobelmaschine in das erste Seitenelement, das zweite Seitenelement und das Mittelelement, gegebenenfalls die Mittelleisten, eingearbeitet. Die Hobelmaschine wird vorzugsweise zur Bearbeitung der Elemente der Klickverbindung verwendet.

Nachfolgend wird die Erfindung anhand von Zeichnungen näher erläutert. Dabei zeigt:
- Fig. 1a: ein erfindungsgemässes Holzsystem 1, das auf einander gegenüberliegenden Längsseiten ein erstes bzw. zweites Seitenelement 2, 3 in der Ausgestaltung länglicher Vollholzelemente aufweist, die parallel zueinander ausgerichtet sind und zwischen denen ein Mittelelement 6 mit mehreren Mittelleisten in der Ausgestaltung länglicher Vollholzelemente vorgesehen sind;
- Fig. 1b: das erfindungsgemässe Holzsystem 1 von Fig. 1a in einer weiteren Ansicht;
- Fig. 2a: die Oberseite des Holzsystem 1 von Fig. 1a mit dem Mittelelement 6, welches Mittelleisten 61A, ..., 61E umfasst;
- Fig. 2b: das Holzsystem 1 von Fig. 2a mit einem horizontalen Schnitt entlang der Linie A-A, der durch eine Haltemittelaufnahme 36 verläuft sowie eine nicht geschnittene Querstrebe 4, die in einem Aufnahmekanal angeordnet ist;
- Fig. 2c: das geschnittene Holzsystem 1 von Fig. 2b, ohne die Querstrebe 4 mit Blick auf den aufgeschnittenen Aufnahmekanal 21, 62, 31, der eine Öffnung 21 im ersten Seitenelement 2, Öffnungen 62 in den Mittelleisten 61A, ..., 61E und eine Öffnung 31 im zweiten Seitenelement 3 umfasst;
- Fig. 3: das Holzsystem 1 von Fig. 2a mit einem vertikalen Schnitt entlang Linie B--B mit Blick auf die in den Aufnahmekanal 21, 62, 31 eingesetzte Querstrebe 4;
- Fig. 4a: ein als Türe ausgestaltetes Holzsystem 1 in einem Türrahmen 9;
- Fig. 4b: die Tür 1 von Fig. 4a mit einem horizontalen Schnitt durch das zweite Seitenelement 3 und die benachbarte Mittelleiste 61 mit Blick auf die dazwischen liegende Dilatationsfuge 7 und mit einem Schnitt durch eine weitere Mittelleiste 61 mit Blick auf die Öffnung 62 in der benachbarten Mittelleiste 61;
- Fig. 5: einen Ausschnitt aus einem erfindungsgemässen plattenförmigen Holzsystem 1 mit einer geschnittenen Mittelleiste 61D;
- Fig. 6: einen Ausschnitt eines weiteren erfindungsgemässen plattenförmigen Holzsystems 1 in einer teilweise geschnittenen Ansicht;
- Fig. 7a: zwei durch eine Ankernutverbindung miteinander verbundene Mittelleisten 61A, 61B in einer perspektivischen Ansicht;
- Fig. 7b: die Mittelleisten 61A, 61B von Fig. 7a während des Verbindungsvorgangs;
- Fig. 7c: die Mittelleisten 61, 61B von Fig. 7b während des Verbindungsvorgangs in einer weiteren Ansicht;
- Fig. 7d: zwei miteinander durch eine Ankerverbindung verbundene Mittelleisten 61A, 61B mit einer weiteren erfindungsgemässen Ankerverbindung;
- Fig. 8a: drei Mittelleisten 61A, 61B, 61C mit Klickelementen 66 in einer Seitenansicht;
- Fig. 8b: die Mittelleisten von Fig. 8a mit verbundenen Klickelementen 66;
- Fig. 9: ein als Schranktüre ausgestaltetes Holzsystems 1 mit einem Handgriff 37 in der Ausgestaltung einer Griffnut;

Fig. 1a zeigt ein erfindungsgemässes Holzsystem 1. Das plattenförmige Holzsystem 1 wird auf einer Seite durch ein erstes Seitenelement 2 und auf der gegenüberliegenden Seite durch ein zweites Seitenelement 3 begrenzt. Zwischen dem ersten Seitenelement 2 und dem zweiten Seitenelement 3 ist ein mehrteiliges Mittelelement 6 angeordnet. Zwischen dem zweiten Seitenelement 3 und dem Mittelelement 6 ist eine Dilatationsfuge 7 vorgesehen. Das erste Seitenelement 2 weist auf der vom Mittelelement 6 abgewandten Seite Einsatzstellen für Beschläge 23 auf. In die Einsatzstellen für Beschläge 23 können Beschläge und/oder Scharniere eingesetzt und darin befestigt werden. Das erste Seitenelement 2 weist auf der vom Mittelelement 6 abgewandten Seite, Haltemittelaufnahmen 24 zur Aufnahme von Haltemitteln auf.

Fig. 1b zeigt das plattenförmige Holzsystem 1 von Fig. 1a in einer weiteren Ansicht. Das zweite Seitenelement 3 weist analog zum ersten Seitenelement 2 Haltemittelaufnahmen 36, zur Aufnahme von Haltemitteln auf. Das Holzsystem 1 weist vorbehaltlich der Dilatationsfuge 7 beidseitig vorzugsweise eine ebene Front auf. Die Seitenelemente 2, 3 und das Mittelelement 6 sind daher vorzugsweise quaderförmig ausgebildet. Sofern diese erwünscht ist, kann das plattenförmige Holzsystem 1 auf wenigstens einer Seite auch ein durch den Anwender wählbares Relief mit Reliefelementen aufweisen, die nur innerhalb eines der Element 2, 3 oder 6 vorgesehen sind oder durch mehrere Elemente 2, 3, 6 verlaufen.

Fig. 2a zeigt die Oberseite des erfindungsgemässen Holzsystems 1 von Fig. 1a. Das plattenförmige Holzsystem 1 wird auf einer Seite durch ein erstes Seitenelement 2 und auf der gegenüberliegenden Seite durch ein zweites Seitenelement 3 begrenzt. Angrenzend an das erste Seitenelement 2 ist ein Mittelelement 6 angeordnet, welches mehrere parallel zueinander ausgerichtete Mittelleisten 61A, 61B, 61C... umfasst. Die Mittelleiste 61A und das erste Seitenelement 2 sowie die Mittelleisten 61A, 61B, 61C, ... sind durch Ankerverbindungen miteinander verbunden, die je eine Ankernut 67 und einen Ankerkamm 68 aufweisen.

Der Ankerkamm 68 weist zumindest annähernd ein T-Profil auf, das in eine entsprechende T-Profil-förmige Ausnehmung in der Ankernut 68 einschiebbar ist. Durch die Wahl eines T-Profils z.B. anstelle eines V-Profils wird verhindert, dass der Ankerkamm 68 seitlichen Druck ausübt, was endseitig Deformationen der Holzelemente 2, 61A, 61B, ... verursachen könnte.

Zwischen dem zweiten Seitenelement 3 und der Mittelleiste 61E ist eine Dilatationsfuge 7 vorgesehen. Ein Dilatationskamm 32 am zweiten Seitenelement 3 greift in eine Dilatationsnut 63 an der Mittelleiste 61E ein. Das zweite Seitenelement 3 weist auf der dem Mittelelement 6 abgewandten Seite zumindest eine Haltemittelaufnahme 36 auf, zur Aufnahme eines Haltemittels. Die Haltemittelaufnahme 36 ist vorzugsweise eine Bohrung oder eine Gewindebohrung.

Fig. 2b zeigt das Holzsystem 1 von Fig. 2a mit einem Schnitt durch die Haltemittelaufnahme 36 entlang Linie A--A sowie eine nicht geschnittene Querstrebe 4. Die Querstrebe 4 ist durch Haltemittel 5, die in die Haltemittelaufnahmen 24, 36 eingesetzt sind auf einer ersten Seite mit dem ersten Seitenelement 2 und auf einer zweiten Seite mit dem zweiten Seitenelement 3 verbunden. Die Haltemittel 5 sind in der Haltemittelaufnahme 36 geführt und werden durch Holzabdeckungen 8 bedeckt (siehe Fig. 5).

Fig. 2c zeigt das geschnittene Holzsystem 1 von Fig. 2b nach Entnahme der Querstrebe 4. Das erste Seitenelement 2 weist im Inneren eine zur Aufnahme der Querstrebe 4 nicht durchgängige Aufnahmebohrung 21 auf, die einen Teil des Aufnahmekanals 21, 62, 31 bildet und die nur gegen die der der Mittelleiste 61A zugewandte Seite geöffnet ist. Die Mittelleisten 61A, 61B, 61C ... weisen zur Aufnahme der Querstrebe 4 je eine durchgehende Aufnahmebohrung 62 auf, die einen weiteren Teil des Aufnahmekanals 21, 62, 31 bildet. Das zweite Seitenelement 3 weist zur Aufnahme der Querstrebe 4 eine nicht durchgängige Aufnahmebohrung 31 auf, die einen abschliessenden Teil des Aufnahmekanals 21, 62, 31 bildet.

Fig. 3 zeigt einen vertikalen Schnitte etwa in der Mitte durch das Holzsystem 1 entlang Linie B--B von Fig. 2a, mit den aus Fig. 2a, Fig. 2b und Fig. 2c bekannten Elementen. Am Mittelelement 61E ist ein Haltezapfen 64 angeordnet, welcher vorzugsweise formschlüssig in eine korrespondierende Halteöffnung 33 am zweiten Seitenelement 3 eingreift. Durch den Haltezapfen 64 sind das zweite Seitenelement 3 und das Mittelelement 6 mit den Mittelleisten 61A, 61B, 61C, ... verbessert gegeneinander geführt, sodass sie sich nicht axial gegeneinander verschieben können. Im Gegensatz zum Seitenelement 2 und den Mittelleisten 61A, 61B, ... , die mit hoher Kraft gegeneinander verschoben und fest miteinander verbunden sind, erfolgt die axiale Fixierung des zweiten Seitenelement 3 durch den in die Halteöffnung 33 eingreifenden Haltezapfen 64.

Der Querschnitt des Aufnahmekanals 21, 62, 31 entspricht etwa dem Querschnitt der Querstrebe 4. Es ist jedoch gezeigt, dass oberhalb und unterhalb der Querstrebe 4 etwas Raum bzw. Spiel vorhanden ist, welches Dehnungen der Holzelemente 2, 61A, 61B, ... entlang deren Längsachse aufnehmen kann. Das Holz kann daher in Längsrichtung arbeiten. Parallel zur Türdicke bzw. senkrecht zur Tür 1 ist die Querstrebe 4 vorzugsweise spielfrei gehalten, sodass die Frontseite und die Rückseite der Holzelemente 2, 61A, 61B, ... Stets in einer Ebene liegen und vorzugsweise beidseitig eine Ebene bilden. Sofern stattdessen frontseitig und rückseitig z.B. ein Relief gebildet wird, soll dieses senkrecht zur Tür 1 keine Änderungen erfahren.

Fig. 4a zeigt ein als Innentür oder Aussentür ausgestaltetes erfindungsgemässes Holzsystem 1 mit den aus Fig. 1a bekannten Elementen 2, 3, 6, 7, das in einem Türrahmen 9 installiert ist.

Fig. 4b zeigt die Tür 1 von Fig. 4a mit einem horizontalen Schnitt durch das zweite Seitenelement 3 und die benachbarte Mittelleiste 61 mit Blick auf die dazwischen liegende Dilatationsfuge 7 mit dem am zweiten Seitenelement 3 vorgesehenen Dilatationskamm 32, der in die an der benachbarten Mittelleiste 61 vorgesehene Dilatationsfuge 63 hinein ragt. Gezeigt ist ferner ein Schnitt durch eine weitere Mittelleiste 61 mit Blick auf die Öffnung 62 in der benachbarten Mittelleiste 61, die Teil des Aufnahmekanals 21, 62, 31 (gezeigt ist die Teilöffnung bzw. der Teilkanal 62) bildet, der vollständig in die Tür 1 integriert und von der Frontseite und Rückseite des Holzsystems 1 bzw. des Türblatts 1 nicht zugänglich ist. Die in den Aufnahmekanal 21, 62, 31 eingesetzte Querstrebe 4 ist daher vollständig in das Holzsystem 1 integriert und tritt weder ästhetisch, noch funktional störend in Erscheinung. Die Querstrebe 4 ist von aussen nicht sichtbar und ist auch nicht in der Peripherie des Holzsystems 1 angeordnet, weshalb an der Peripherie des Holzsystems 1 bzw. des Türblatts 1 Ausnehmungen, Falze und Nuten vorgesehen sowie Beschläge und Dichtungen eingesetzt werden können.

Fig. 5 zeigt einen Ausschnitt aus einem erfindungsgemässen plattenförmigen Holzsystem 1 mit einer entlang Linie B--B geschnittenen Mittelleiste 61D. Das plattenförmige Holzsystem 1 wird auf einer Seite durch ein erstes Seitenelement 2 begrenzt. Angrenzend an das erste Seitenelement 2 ist ein Mittelelement 6, welches mehrere Mittelleisten 61A, 61B, 61C ... umfasst, angeordnet. Die Mittelleisten 61A, 61B, 61C ... sind untereinander durch Ankerverbindungen fest verbunden. Das erste Seitenelement 2 und die daneben angeordnete Mittelleiste 61A sind ebenfalls durch eine Ankerverbindung fest miteinander verbunden. Alternativ und ebenfalls erfindungsgemäss können die Mittelleisten 61A, 61B, 61C ... und das erste Seitenelement 2 auch durch lösbare Klickverbindungen verbunden sein. Zumindest eine Querstrebe 4 ist in einem Aufnahmekanal 23, 62, 31 gelagert und geführt, welche durch alle Mittelleisten 61A, 61B, 61C ... und zumindest teilweise durch das erste Seitenelement 2 und das zweite Seitenelement 3 führt. Die Querstrebe 4 ist durch Haltemittel 5 fest mit dem ersten Seitenelement 2 und dem zweiten Seitenelement 3 verbunden. Vorzugsweise sind die Haltemittel 5 durch Holzabdeckungen 8 bedeckt, um einen optisch durchgängigen und gleichmässigen Eindruck zu erzeugen. Zwischen dem zweiten Seitenelement 3 und dem Mittelelement 6, bzw. der an das zweite Seitenelement 3 angrenzenden Mittelleiste 61E, ist eine Dilatationsfuge 7 vorgesehen. Wie dies in Fig. 2a gezeigt ist, ist die Dilatationsfuge 7 durch eine an der Mittelleiste 61E vorgesehene Dilatationsnut 63 und einen am zweiten Seitenelement 3 vorgesehenen Dilatationskamm 32 begrenzt. Der Dilatationskamm 32 greift vorzugsweise spielfrei in die Dilatationsnut 63 ein und schliesst die Dilatationsfuge 7 vorzugsweise luftdicht ab. Beim Auftreten von Materialdehnungen wird der Dilatationskamm 32 innerhalb des Kanals 63 verschoben, wodurch Spannungen in den Holzelementen 2, 3, 6 vermieden werden.

Fig. 6 zeigt einen Ausschnitt eines weiteren erfindungsgemässen plattenförmigen Holzsystems 1 in einer teilweise geschnittenen Ansicht. Ein erstes Seitenelement 2 und drei Mittelleisten 61A, 61B, 61C sind analog zur Ausführungsform in Fig. 4 durch Ankerverbindungen fest miteinander verbunden. An der Mittelleiste 61C, welche benachbart zum hier nicht gezeigten zweiten Seitenelement 3 angeordnet ist, ist ein Haltezapfen 64 vorgesehen. Der vorzugsweise einstückig mit der Mittelleiste 61C verbundene Haltezapfen 64 ragt vorzugsweise in die Dilatationsfuge 7 hinein. Der Haltezapfen 64 greift zumindest annähernd formschlüssig in eine entsprechend geformte Halteöffnung 33 im zweiten Seitenelement 3 ein, wodurch die Mittelleiste 61C und das zweite Seitenelement 3 axial verschiebbar miteinander verbunden werden und nur noch seitliche Bewegung gegen die Dilatationsfuge 7 möglich sind.

Fig. 7a zeigt zwei Mittelleisten 61A, 61B, welche durch eine Ankerverbindung verbunden sind. Die Mittelleisten 61A, 61B weisen jeweils entlang einer Seite eine Ankernut 67 und einen korrespondierenden Ankerkamm 68 auf. Ankernut 67 und Ankerkamm 68 verjüngen sich vorzugsweise entlang den Mittelleisten 61A, 61B, so dass sie leichter ineinander verschiebbar sind und trotzdem die gewünschte Verbindungsqualität realisiert wird. D.h., dass Seitenelement 2 und die Mittelleisten 61A, 61B, ... Werden zuerst mit geringem Kraftaufwand und erst abschliessend mit einem grossem Kraftaufwand von z.B. 2t - 3t gegeneinander verschoben.

Fig. 7b zeigt die Mittelleisten 61A, 61B von Fig. 6a während des Verbindungsvorgangs. Der Ankerkamm 68 der Mittelleiste 61A wird von der Seite in die Ankernut 67 der Mittelleiste 61B eingeführt, wobei die zum Einführen notwendige Kraft aufgrund der sich stetig verjüngenden Form erst gegen Ende des Verbindungsvorgangs stark zunimmt.

Fig. 7c zeigt Mittelleisten 61A, 61B von Fig. 6b in einer weiteren Ansicht.

Fig. 7d zeigt zwei durch eine Ankerverbindung verbundene Mittelleisten 61A, 61B mit einer weiteren erfindungsgemässen Ankerverbindung.

Fig. 8a zeigt drei Mittelleisten 61A, 61B, 61C in einer seitlichen Schnittansicht. Die Mittelleisten 61A, 61B, 61C weisen Klickelemente 66 als Verbindungselemente auf. Alternativ sind Ankernut und Ankerkamm als Verbindungselemente funktionsgleich möglich.

Fig. 8b zeigt die drei Mittelleisten 61A, 61B, 61C von Fig. 8a im verbundenen Zustand. Die Klickelemente 66 wurden mit korrespondierenden Elementen an der benachbarten Mittelleiste verbunden.

Fig. 9 zeigt ein als Schranktür ausgestaltetes erfindungsgemässes Holzsystem 1 mit den aus den vorangehenden Figuren bekannten Elementen. Das zweite Seitenelement 3 weist auf der von der Mittelleiste 61J abgewandten Seite einen Handgriff 37 in der Ausgestaltung einer Griffnut auf, mit der das Holzsystem einfach gegriffen und bewegt werden kann.

### Bezugszeichenliste

- 1: Holzsystem
- 2: erstes Seitenelement
- 21: Aufnahmebohrung als Teil des Aufnahmekanals 21, 62, 31
- 22: Aufnahmenut als Teil des Aufnahmekanals 22, 65, 34
- 221: Nutvorsprung
- 23: Einsatzstellen für Beschläge
- 24: Haltemittelaufnahme
- 3: zweites Seitenelement
- 31: Aufnahmebohrung als Teil des Aufnahmekanals 21, 62, 31
- 32: Dilatationskamm
- 33: Halteöffnung, vorzugsweise Halteschlitz
- 36: Haltemittelaufnahme
- 37: Handgriff, vorzugsweise Griffnut
- 4: Querstrebe
- 5: Haltemittel
- 6: Mittelelement
- 61A, 61B, 61C...: Mittelleiste
- 62: Aufnahmebohrung als Teil des Aufnahmekanals 21, 62, 31
- 63: Dilitationsnut
- 64: Haltezapfen
- 66: Klickelement
- 67: Ankernut
- 68: Ankerkamm
- 7: Dilatationsfuge
- 8: Holzabdeckung
- 9: Türrahmen bzw. Blockfutter

## Patentansprüche

1. Plattenförmiges Holzsystem (1), das auf einander gegenüberliegenden Längsseiten ein erstes bzw. zweites Seitenelement (2, 3) in der Ausgestaltung länglicher Vollholzelemente aufweist, die parallel zueinander ausgerichtet sind und zwischen denen ein Mittelelement (6) mit mehreren Mittelleisten (61A, 61B, 61C, ...) in der Ausgestaltung länglicher Vollholzelemente vorgesehen sind und mit zumindest einer als Vollholzelement gefertigten Querstrebe (4), welche zumindest annähernd senkrecht zu den beiden Seitenelementen (2, 3) und zum Mittelelement (6) ausgerichtet ist, wobei die Mittelleisten (61A, 61B, 61C...) und gegebenenfalls das erste Seitenelement (2) und/oder das zweite Seitenelement (3) mit Öffnungen (21; 31; 62) versehen sind, die wenigstens einen in sich geschlossenen Aufnahmekanal (21, 31, 62) bilden, in den die zumindest eine Querstrebe (4) eingesetzt ist, wobei die Querstrebe (4) durch ein erstes Haltemittel (5) mit dem ersten Seitenelement (2) und durch ein zweites Haltemittel (5) mit dem zweiten Seitenelement (3) verbunden ist und wobei zwischen dem Mittelelement (6) und dem zweiten Seitenelement (2, 3) eine Dilatationsfuge (7) angeordnet ist, die der Aufnahme von Dehnungen des Mittelelements (6) und der Seitenelemente (2, 3) dient, **dadurch gekennzeichnet, dass** das erste Seitenelement (2) und das Mittelelement (6), gegebenenfalls die Mittelleisten (61A, 61B, 61C...) des Mittelelements (6), durch Klickverbindungen oder durch Ankerverbindungen miteinander verbunden sind, die einen Ankerkamm (68) eine dazu korrespondierende Ankernut (67) umfassen, die sich entlang einer ersten Seitenfläche des ersten Seitenelements (2) oder des Mittelelements (6), gegebenenfalls der Mittelleisten (61A, 61B, 61C,...) erstrecken.

2. Plattenförmiges Holzsystem (1) nach Anspruch 1, **dadurch gekennzeichnet, dass** die Öffnungen (21, 31) des zumindest einen Aufnahmekanals (21, 31, 62) im ersten Seitenelement (2) und dem zweiten Seitenelement (3) nicht durchgängig ausgeführt ist, so dass die Querstrebe (4) nur von einander zugewandten Seiten in das erste Seitenelement (2) und das zweite Seitenelement (3) einführbar ist.

3. Plattenförmiges Holzsystem (1) nach Anspruch 1 oder 2, **dadurch gekennzeichnet, dass** der zumindest eine Aufnahmekanal (21, 31, 62) einen zum Querschnitt der Querstrebe (4) korrespondierenden Querschnitt aufweist, wobei die Querstrebe (4) im Aufnahmekanal (21, 31, 62) parallel zur Türdicke vorzugsweise spielfrei und parallel zu den Längsachsen der Holzelemente (2, 3, 6) vorzugsweise mit Spiel gehalten ist.

4. Plattenförmiges Holzsystem (1) nach einem der Ansprüche 1 - 3, **dadurch gekennzeichnet, dass** die Haltemittel (5), vorzugsweise Holzdübel oder Schrauben, in Haltemittelaufnahmen (36) angeordnet sind, die ersten und/oder zweiten Seitenelement (2, 3) realisiert sind und die vorzugsweise mit einer Holzabdeckung (8) abgeschlossen sind.

5. Plattenförmiges Holzsystem (1) nach einem der Ansprüche 1 - 4, **dadurch gekennzeichnet, dass** die Haltemittelaufnahmen (36) als Bohrungen im ersten und/oder zweiten Seitenelement (2, 3) realisiert und vorzugsweise achsparallel oder koaxial zur Querstrebe (4) ausgerichtet sind.

6. Plattenförmiges Holzsystem (1) nach einem der Ansprüche 1 - 5, **dadurch gekennzeichnet, dass** der Ankerkamm (68) zumindest annähernd ein T-Profil aufweist und dass und die Ankernut eine entsprechende T-Profil-förmige Ausnehmung aufweist oder dass der Ankerkamm (68) und die dazu korrespondierende Ankernut (67) wenigstens einer der Ankerverbindungen sich entlang des Mittelelements (6), gegebenenfalls der Mittelleisten (61A, 61B, 61C,...), oder einer ersten Seitenfläche des ersten Seitenelements (2) verjüngen.

7. Plattenförmiges Holzsystem (1) nach einem der Ansprüche 1 - 6, **dadurch gekennzeichnet, dass** die der Dilatationsfuge (7) zugewandten Seiten des Mittelelements (6) und des zweiten Seitenelements (3) eine Dilatationsnut (63) und einen in der Dilatationsnut (63) verschiebbar und vorzugsweise spielfrei gehaltenen Dilatationskamm (32) umfassen.

8. Plattenförmiges Holzsystem (1) nach einem der Ansprüche 1 - 7, **dadurch gekennzeichnet, dass** das erste Seitenelement (2) und/oder das zweite Seitenelement (3) und/oder das Mittelelement (6) und/oder die Querstrebe (4) klebstofffrei ausgeführt und derart angeordnet sind, dass die Holzwuchsrichtung entlang deren Längsachse verläuft.

9. Plattenförmiges Holzsystem (1) nach einem der Ansprüche 1 - 8, **dadurch gekennzeichnet, dass** am Mittelelement (6), gegebenenfalls an einer Mittelleiste (61A, 61B, 61C...) des Mittelelements (6), ein Haltezapfen (64) angeordnet ist, welcher zumindest annähernd formschlüssig in eine entsprechende Halteöffnung (33) im zweiten Seitenelement (3) eingreift.

10. Plattenförmiges Holzsystem (1) nach einem der Ansprüche 1 - 9, **dadurch gekennzeichnet, dass** das Holzsystem (1) als Tür, insbesondere als Haustür, Zimmertür oder Möbeltür ausgestaltet ist.

11. Verfahren zur Herstellung und zum Zusammenbau eines plattenförmigen Holzsystems (1) nach einem der Ansprüche 1 - 10, umfassend die folgenden Schritte
a) ein erstes Seitenelement (2), ein aus wenigstens einer Mittelleiste (61A, 61B, 61C,...) bestehendes Mittelelement (6), ein zweites Seitenelement (3) und zumindest eine Querstrebe (4) werden als Vollholzelemente gefertigt und mit Verbindungselementen versehen, die der formschlüssigen Verbindung, insbesondere einer Klickverbindung oder einer Ankerverbindung dienen;
b) zumindest ein Aufnahmekanal, eine Aufnahmebohrung (21, 31, 62), welcher der Aufnahme der zumindest einen Querstrebe (4) dient, wird in die Mittelleiste (61A, 61B, 61C,...) und zumindest teilweise in das erste und das zweite Seitenelement (2, 3) eingefügt;
c) das erste Seitenelement (2) und das Mittelelement (6), gegebenenfalls die Mittelleisten (61A, 61B, 61C,...) werden durch Klickverbindungen oder Ankerverbindungen miteinander verbunden, gegebenenfalls miteinander verpresst;
d) die zumindest eine Querstrebe (4) wird in den Aufnahmekanal, die Aufnahmebohrung (21, 31, 62) oder die Aufnahmenut (22, 34, 65), eingeführt;
e) das zweite Seitenelement (3) wird gegen das Mittelelement (6) verschoben und ein Dilatationskamm (32) und eine Dilatationsnut (63), die am zweiten Seitenelement (3) und am Mittelelement (6) vorzugsweise als Verbindungselemente vorgesehen sind, werden im Bereich einer Dilatationsfuge (7) ineinander verschoben; und
f) das erste Seitenelement (2) und das zweite Seitenelement (3) werden mit Haltemitteln (5) mit der zumindest einen Querstrebe (4) verbunden.

12. Verfahren nach Anspruch 11, **dadurch gekennzeichnet, dass** zumindest ein Verfahrensschritt durch eine Computer-gesteuerte Maschine oder einen Roboter ausgeführt wird.

13. Verfahren nach Anspruch 11 oder 12, **dadurch gekennzeichnet, dass** zumindest die Verbindungselemente für die Ankerverbindung und/oder für die Klickverbindung und/oder für die formschlüssige Verbindung im Bereich der Dilatationsfuge (7) auf einer computergesteuerten Fräsmaschine oder einem Vierseitenhobelautomat in das erste Seitenelement (2), das zweite Seitenelement und das Mittelelement (6), gegebenenfalls die Mittelleisten (61A, 61B, 61C...), eingearbeitet werden.

## Claims

1. Plate-shaped wood system (1), comprising, on opposite longitudinal sides, a first and a second side element (2, 3), respectively, in the embodiment of elongated solid wood elements which are aligned parallel to one another and between which a middle element (6) with a plurality of centre strips (61A, 61B, 61C, ...) in the embodiment of elongated solid wood elements is provided and with at least one transverse strut (4) produced as a solid wood element, which is aligned at least approximately perpendicular to the two side elements (2, 3) and to the central element (6), wherein the middle strips (61A, 61B, 61C ...) and, if appropriate, the first side element (2) and/or the second side element (3) are provided with openings (21; 31; 62) which form at least one self-contained receiving channel (21, 31, 62) into which the at least one transverse strut (4) is inserted, wherein the transverse strut (4) is connected to the first side element (2) by a first retaining means (5) and to the second side element (3) by a second retaining means (5) and wherein between the middle element (6) and the second side element (2, 3) a dilatation joint (7) is arranged which serves to absorb expansions of the middle element (6) and the side elements (2, 3), **characterised in that** the first side element (2) and the middle element (6), optionally the middle strips (61A, 61B, 61C ...) of the middle element (6), are connected to one another by means of click connections or by means of anchor connections comprising an anchor ridge (68) and a corresponding anchor groove (67) which extend along a first side surface of the first side element (2) or of the middle element (6), optionally of the middle strips (61A, 61B, 61C, ...).

2. Plate-shaped wood system (1) according to claim 1, **characterised in that** the openings (21, 31) of the at least one receiving channel (21, 31, 62) in the first side element (2) and the second side element (3) are not continuous, so that the transverse strut (4) can only be inserted into the first side element (2) and the second side element (3) from sides facing each other.

3. Plate-shaped wood system (1) according to claim 1 or 2, **characterised in that** the at least one receiving channel (21, 31, 62) has a cross-section corresponding to the cross-section of the transverse strut (4), wherein the transverse strut (4) is held in the receiving channel (21, 31, 62) parallel to the door thickness preferably without play and parallel to the longitudinal axes of the wooden elements (2, 3, 6) preferably with play.

4. Plate-shaped wood system (1) according to one of the claims 1 - 3, **characterised in that** the retaining means (5), preferably wooden dowels or screws, are arranged in retaining means receptacles (36), which are realised in the first and/or second side elements (2, 3) and which are preferably closed with a wooden cover (8).

5. Plate-shaped wood system (1) according to one of the claims 1 - 4, **characterised in that** the retaining means receptacles (36) are realised as bores in the first and/or second side element (2, 3) and are preferably aligned axis-parallel or coaxial to the transverse strut (4).

6. Plate-shaped wood system (1) according to one of the claims 1 - 5, **characterised in that** the anchor ridge (68) has at least approximately a T-profile and that the anchor groove has a corresponding T-profile-shaped recess or that the anchor ridge (68) and the anchor groove (67) corresponding thereto of at least one of the anchor connections taper along the middle element (6), optionally the middle strips (61A, 61B, 61C, ...), or a first side surface of the first side element (2).

7. Plate-shaped wood system (1) according to one of the claims 1 - 6, **characterised in that** the sides of the middle element (6) and of the second side element (3) facing the dilation joint (7) comprise a dilation groove (63) and a dilation ridge (32) held in the dilation groove (63) displaceably and preferably without play.

8. Plate-shaped wood system (1) according to one of the claims 1 - 7, **characterised in that** the first side element (2) and/or the second side element (3) and/or the middle element (6) and/or the transverse strut (4) are designed without adhesive and are arranged in such a way that the wood growth direction runs along their longitudinal axis.

9. Plate-shaped wood system (1) according to one of the claims 1 - 8, **characterised in that** a retaining pin (64) is arranged on the middle element (6), optionally on a middle strip (61A, 61B, 61C ...) of the middle element (6), which retaining pin (64) engages at least approximately positively in a corresponding retaining opening (33) in the second side element (3).

10. Plate-shaped wood system (1) according to one of the claims 1 - 9, **characterised in that** the wood system (1) is designed as a door, in particular as a house door, room door or furniture door.

11. Method of manufacturing and assembling a plate-shaped wood system (1) according to one of the claims 1 - 10, comprising the following steps
a) a first side element (2), a middle element (6) consisting of at least one middle strip (61A, 61B, 61C, ...), a second side element (3) and at least one transverse strut (4) are manufactured as solid wood elements and provided with connecting elements which serve for the positive connection, in particular a click connection or an anchor connection;
b) at least one receiving channel, a receiving bore (21, 31, 62), which serves to receive the at least one transverse strut (4) is inserted into the middle strip (61A, 61B, 61C, ...) and at least partially into the first and the second side element (2, 3);
c) the first side element (2) and the middle element (6), if applicable the middle strips (61A, 61B, 61C, ...) are connected to each other by click connections or anchor connections, optionally pressed together;
d) the at least one transverse strut (4) is inserted into the receiving channel, the receiving bore (21, 31, 62) or receiving groove (22, 34, 65);
e) the second side element (3) is displaced against the middle element (6) and a dilation ridge (32) and a dilation groove (63), which are preferably provided on the second side element (3) and on the middle element (6) as connecting elements, are displaced into one another in the region of a dilation joint (7); and
f) the first side element (2) and the second side element (3) are connected to the at least one transverse strut (4) by holding means (5).

12. Method according to claim 11, **characterised in that** at least one process step is carried out by a computer-controlled machine or a robot.

13. Method according to claim 11 or 12, **characterised in that** at least the connecting elements for the anchor connection and/or for the click connection and/or for the positive connection in the region of the dilation joint (7) are worked into the first side element (2), the second side element and the middle element (6), optionally the middle strips (61A, 61B, 61C ...), on a computer-controlled milling machine or a four-sided automatic planing machine.

## Revendications

1. Système en bois en forme de plaque (1), comprenant sur des côtés longitudinaux opposés un premier et un deuxième élément latéral (2, 3), respectivement, dans la réalisation d'éléments en bois massif allongés, qui sont orientés parallèlement l'un à l'autre et entre lesquels est prévu un élément central (6) avec plusieurs bandes centrales (61A, 61B, 61C, ...) dans la réalisation d'éléments allongés en bois massif, et avec au moins une entretoise transversale (4) réalisée sous la forme d'un élément en bois massif, qui est orientée au moins approximativement perpendiculairement aux deux éléments latéraux (2, 3) et à l'élément central (6), les bandes centrales (61A, 61B, 61C, ...) et, le cas échéant, le premier élément latéral (2) et/ou le deuxième élément latéral (3) sont pourvus d'ouvertures (21; 31 ; 62) qui forment au moins un canal de réception autonome (21, 31, 62) dans lequel est insérée l'au moins une entretoise transversale (4), l'entretoise transversale (4) étant reliée au premier élément latéral (2) par un premier moyen de retenue (5) et au deuxième élément latéral (3) par un deuxième moyen de retenue (5) et un joint de dilatation (7) étant disposé entre l'élément central (6) et le deuxième élément latéral (2, 3), lequel sert à absorber les dilatations de l'élément central (6) et des éléments latéraux (2, 3), **caractérisé en ce que** le premier élément latéral (2) et l'élément central (6), éventuellement les bandes centrales (61A, 61B, 61C, ...) de l'élément central (6), sont reliés l'un à l'autre au moyen de liaisons par encliquetage ou au moyen de liaisons par ancrage comprenant un arête d'ancrage (68) et une rainure d'ancrage correspondante (67) qui s'étendent le long d'une première surface latérale du premier élément latéral (2) ou de l'élément central (6), éventuellement des bandes centrales (61A, 61B, 61C, ...) .

2. Système en bois en forme de plaque (1) selon la revendication 1, **caractérisé en ce que** les ouvertures (21, 31) de l'au moins un canal de réception (21, 31, 62) dans le premier élément latéral (2) et le deuxième élément latéral (3) ne sont pas traversantes, de sorte que l'entretoise transversale (4) ne peut être insérée dans le premier élément latéral (2) et le deuxième élément latéral (3) que depuis des côtés tournés l'un vers l'autre.

3. Système en bois en forme de plaque (1) selon la revendication 1 or 2, **caractérisé en ce que** le au moins un canal de réception (21, 31, 62) a une section transversale correspondant à la section transversale de l'entretoise transversale (4), dans lequel l'entretoise transversale (4) est maintenue dans le canal de réception (21, 31, 62) parallèlement à l'épaisseur de la porte, de préférence sans jeu, et parallèlement aux axes longitudinaux des éléments en bois (2, 3, 6), de préférence avec jeu.

4. Système en bois en forme de plaque (1) selon une des revendications 1 - 3, **caractérisé en ce que** les moyens de retenue (5), de préférence des chevilles ou des vis en bois, sont disposés dans des logements de moyens de retenue (36), qui sont réalisés dans le premier et/ou le deuxième élément latéral (2, 3) et qui sont de préférence fermés par un couvercle en bois (8) .

5. Système en bois en forme de plaque (1) selon une des revendications 1 - 4, **caractérisé en ce que** les réceptacles des moyens de retenue (36) sont réalisés sous forme d'alésages dans le premier et/ou le deuxième élément latéral (2, 3) et sont de préférence alignés selon un axe parallèle ou coaxial à l'entretoise transversale (4).

6. Système en bois en forme de plaque (1) selon une des revendications 1 - 5, **caractérisé en ce que** l'arête d'ancrage (68) présente au moins approximativement un profil en T et que la rainure d'ancrage présente un évidement correspondant en forme de profil en T ou que l'arête d'ancrage (68) et la rainure d'ancrage (67) correspondante d'au moins une des connexions d'ancrage s'effilent le long de l'élément central (6), éventuellement des bandes centrales (61A, 61B, 61C, ...), ou une première surface latérale du premier élément latéral (2).

7. Système en bois en forme de plaque (1) selon une des revendications 1 - 6, **caractérisé en ce que** les côtés de l'élément central (6) et du second élément latéral (3) faisant face au joint de dilatation (7) comprennent une rainure de dilatation (63) et une arête de dilatation (32) maintenue dans la rainure de dilatation (63) de manière déplaçable et de préférence sans jeu.

8. Système en bois en forme de plaque (1) selon une des revendications 1 - 7, **caractérisé en ce que** le premier élément latéral (2) et/ou le deuxième élément latéral (3) et/ou l'élément central (6) et/ou l'entretoise transversale (4) sont conçus sans colle et sont disposés de telle sorte que la direction de croissance du bois s'étend le long de leur axe longitudinal.

9. Système en bois en forme de plaque (1) selon une des revendications 1 - 8, **caractérisé en ce qu'**une goupille de retenue (64) est disposée sur l'élément central (6), éventuellement sur une bande centrale (61A, 61B, 61C ...) de l'élément central (6), laquelle goupille de retenue (64) s'engage au moins approximativement par complémentarité de forme dans une ouverture de retenue (33) correspondante du deuxième élément latéral (3).

10. Système en bois en forme de plaque (1) selon une des revendications 1 - 9, **caractérisé en ce que** le système en bois (1) est conçu comme une porte, en particulier comme une porte de maison, une porte de pièce ou une porte de meuble.

11. Procédé de fabrication et d'assemblage d'un système en bois en forme de plaque (1) selon une des revendications 1 - 10, comprenant les étapes suivantes
a) un premier élément latéral (2), un élément central (6) constitué d'au moins une bande centrale (61A, 61B, 61C, ...), un deuxième élément latéral (3) et au moins une entretoise transversale (4) sont fabriqués en tant qu'éléments en bois massif et sont pourvus d'éléments de liaison qui servent à la liaison positive, en particulier une liaison par encliquetage ou une liaison par ancrage;
b) au moins un canal de réception, un alésage de réception (21, 31, 62), qui sert à recevoir la au moins une entretoise transversale (4) est inséré dans la bande centrale (61A, 61B, 61C, ...) et au moins partiellement dans le premier et le deuxième élément latéral (2, 3);
c) le premier élément latéral (2) et l'élément central (6), le cas échéant les bandes centrales (61A, 61B, 61C, ...) sont reliés entre eux par des liaisons par encliquetage ou des liaisons par ancrage, éventuellement pressées l'une contre l'autre;
d) l'au moins une entretoise transversale (4) est insérée dans le canal de réception, l'alésage de réception (21, 31, 62) ou la rainure de réception (22, 34, 65);
e) le deuxième élément latéral (3) est déplacé contre l'élément central (6) et une arête de dilatation (32) et une rainure de dilatation (63), qui sont de préférence prévues sur le deuxième élément latéral (3) et sur l'élément central (6) en tant qu'éléments de liaison, sont déplacées l'une dans l'autre dans la région d'un joint de dilatation (7); et
f) le premier élément latéral (2) et le deuxième élément latéral (3) sont reliés à l'au moins une entretoise transversale (4) par des moyens de maintien (5).

12. Method selon la revendication 11, **caractérisé en ce qu'**au moins une étape du procédé est réalisée par une machine commandée par ordinateur ou un robot.

13. Method selon la revendication 11 or 12, **caractérisé en ce qu'**au moins les éléments de liaison pour la liaison par ancrage et/ou pour la liaison par encliquetage et/ou pour la liaison par complémentarité de forme dans la zone du joint de dilatation (7) sont usinés dans le premier élément latéral (2), le deuxième élément latéral et l'élément central (6), éventuellement les bandes centrales (61A, 61B, 61C ...), sur une fraiseuse commandée par ordinateur ou une raboteuse automatique à quatre faces.
